# FASCICULE DE BREVET EUROPEEN

(11) **EP 2 866 905 B1**
(45) Date de publication et mention de la délivrance du brevet: **20.03.2019**
(21) Numéro de dépôt: 13744644.9
(22) Date de dépôt: 27.06.2013
(51) Int. Cl.: A62C 35/02, A62C 13/70, B05B 7/00, B05B 7/04, B05B 7/06, A62C 31/07

(54) **DISPOSITIF DE PULVÉRISATION D'UN LIQUIDE**
VORRICHTUNG ZUR ZERSTÄUBUNG EINER FLÜSSIGKEIT
DEVICE FOR ATOMISING A LIQUID

(30) Priorité: 29.06.2012 FR 1256243
(43) Date de publication de la demande: 06.05.2015
(73) Titulaire: ARIANEGROUP SAS, 75015 Paris (FR)
(72) Inventeur: MARLIN, Frédéric, F-33160 Saint Medard En Jalles (FR)
(74) Mandataire: Henrich, Christel
(86) Numéro de dépôt international: PCT/FR2013/051501
(87) Numéro de publication internationale: WO 2014/001722

(56) Documents cités:
- EP-A1- 0 956 883
- EP-A1- 1 782 861
- EP-A2- 0 784 998
- WO-A1-93/15793
- GB-A- 2 028 127
- US-A1- 2009 202 364

## Description

L'invention concerne un dispositif de pulvérisation d'un liquide.

Le dispositif selon la présente invention est notamment adapté pour la pulvérisation d'un liquide à viscosité élevée, tel que de l'huile ou de la peinture, ou encore certains agents d'extinction.

Il connaît une application particulièrement avantageuse dans le domaine de l'extinction d'incendie.

Il est connu, dans le domaine de l'extinction, d'expulser un agent d'extinction contenu dans un réservoir sous l'action de gaz chauds générés par un générateur de gaz pyrotechnique, l'agent d'extinction en sortie de réservoir étant conduit jusqu'à un organe d'éjection. Sous l'effet de la température élevée, l'agent diffusé dans la zone d'incendie s'évapore, participant à la fois à éteindre le feu et à prévenir son extension.

Dans le brevet FR 2 936 715, on décrit par exemple un dispositif comprenant un corps cylindrique abritant un piston coulissant définissant d'un côté une chambre formant réservoir remplie de l'agent d'extinction et de l'autre côté une chambre contenant un générateur de gaz. Lorsque le générateur de gaz est actionné, la pression des gaz déplace le piston de sorte que l'agent d'extinction est expulsé hors du réservoir, jusqu'à l'organe d'éjection.

La température de l'agent d'extinction stocké dans le réservoir d'un tel dispositif de pulvérisation est susceptible de varier largement selon l'environnement dans lequel se trouve ledit dispositif. Lorsque, par exemple, le dispositif de pulvérisation est embarqué sur un avion, la température de l'agent d'extinction peut baisser considérablement. Dans ce cas, il faut plus de temps à l'agent, une fois pulvérisé, pour s'évaporer. La distance parcourue par l'agent d'extinction avant son évaporation est également plus longue. Par ailleurs, la viscosité et la densité de l'agent d'extinction sont augmentées, ce qui se traduit par une moins bonne atomisation à pression égale et pour un même organe d'éjection. L'augmentation de la viscosité de l'agent d'extinction entraîne aussi une augmentation des dimensions des gouttelettes pulvérisées, ce qui contribue encore à accroitre le délai d'évaporation de l'agent au niveau de la zone d'incendie.

Il arrive, en particulier, que les gouttelettes pulvérisées au lieu de s'évaporer sur la zone d'incendie, impactent une surface froide située plus loin et s'écoulent le long de cette surface. Ainsi, la concentration nécessaire en agent d'extinction n'est pas atteinte et l'extinction de l'incendie ne se produit pas.

Les documents EP 0 784 998, EP 0 956 883, GB 2 028 127 et WO 93/15793 divulguent des dispositifs de pulvérisation d'un liquide.

Au vu de cet art antérieur, un but de l'invention est de fournir un dispositif de pulvérisation, assurant une bonne atomisation dans une large gamme de température de fonctionnement, notamment à froid, et pouvant être utilisé même avec un liquide à forte viscosité.

Cet objectif est atteint avec un dispositif de pulvérisation selon la revendication 1.

L'organe d'éjection du dispositif de pulvérisation selon l'invention est donc adapté pour être alimenté avec le liquide à pulvériser d'une part, et avec du gaz de combustion d'autre part, les deux circuits, respectivement de liquide et de gaz, se rejoignant pour créer une turbulence à l'intérieur de l'organe d'éjection ou en sortie de celui-ci. Sous l'effet de son mélange avec le gaz, le liquide est dispersé sous forme de fines gouttelettes. Dans le présent exposé, on entend par mélange liquide/gaz une mise en contact aérodynamique du liquide avec le gaz, notamment pendant une période courte ou à une vitesse élevée. Sous l'effet du cisaillement aérodynamique, le liquide est séparé en microgouttelettes.

Grâce à ces dispositions, le dispositif assure une bonne atomisation du liquide même lorsque celui-ci présente une viscosité élevée.

De plus, comme le gaz alimentant l'organe d'éjection est chaud, puisque provenant d'un générateur de gaz pyrotechnique, il permet de réchauffer le liquide avec lequel il est mélangé pour diminuer sa viscosité et améliorer encore son atomisation.

Selon un exemple, l'organe d'éjection est une buse bi-fluide. Par buse bi-fluide, on entend ici désigner une buse alimentée par un premier circuit de circulation de liquide à projeter et un second circuit de circulation de gaz (la trajectoire du gaz ayant une composante radiale par rapport à la direction de circulation du liquide), et configurée pour permettre la mise en contact du liquide et du gaz et ainsi la pulvérisation du liquide en fines gouttelettes. On dit qu'une telle buse est à mélange interne lorsque le mélange liquide/gaz se produit à l'intérieur de la buse, et à mélange externe lorsque le mélange a lieu à l'extérieur et en sortie de la buse.

Selon un exemple, le dispositif selon l'invention est un extincteur d'incendie, ledit liquide étant alors un agent d'extinction. Dans ce cas, les gaz de combustion générés par le générateur de gaz pyrotechnique étant très majoritairement constitués de CO₂, N₂, H₂O_{(g)}, les gaz de combustion injectés dans la buse et donc délivrés sur l'incendie simultanément au liquide pulvérisé peuvent aussi contribuer à augmenter l'efficacité d'extinction du dispositif. Les gaz de combustion injectés dans la buse sont d'autant plus efficaces qu'ils ont été refroidis par échange thermique avec le liquide dans la buse.

Selon un exemple, le générateur de gaz est placé au moins en partie à l'intérieur du réservoir. De cette façon, une partie des gaz générés peut être délivrée facilement directement à l'intérieur du réservoir.

Selon un exemple, le générateur de gaz est configuré pour une action directe des gaz libérés sur le liquide.

Selon un exemple, le générateur de gaz est configuré pour une action indirecte des gaz sur le liquide, via un organe mobile de séparation.

Par exemple, l'organe mobile de séparation est une membrane déformable, notamment une membrane extensible. Cette disposition limite les contraintes de fabrication du dispositif. Cet exemple n'est toutefois pas limitatif. Ainsi, selon un autre exemple, et si le générateur de gaz et le réservoir sont configurés de manière adaptée, l'organe de séparation peut aussi être un piston coulissant délimitant deux espaces, l'un constituant une chambre de combustion abritant un chargement pyrotechnique, et l'autre constituant un réservoir de liquide à pulvériser.

Selon un exemple, le générateur de gaz comprend au moins une chambre de combustion abritant un chargement pyrotechnique et une chambre de pressurisation communiquant avec ladite chambre de combustion par l'intermédiaire d'au moins un orifice de passage des gaz, la chambre de pressurisation étant délimitée par l'organe mobile de séparation.

Selon l'invention, les gaz alimentant l'organe d'éjection sont prélevés directement dans la chambre de combustion et non dans la chambre de pressurisation, pour faciliter leur réglage en pression et/ou débit.

Ainsi, selon une disposition avantageuse, le générateur de gaz comprend au moins une chambre de combustion abritant un chargement pyrotechnique, l'organe d'éjection est une buse, et au moins dans un mode de fonctionnement, la buse est en communication directe avec ladite chambre de combustion.

Selon l'invention, le générateur de gaz comprend une première unité génératrice de gaz comportant une première chambre de combustion abritant au moins un premier chargement pyrotechnique, et une deuxième unité génératrice de gaz comportant une deuxième chambre de combustion abritant au moins un deuxième chargement pyrotechnique, ladite première unité génératrice de gaz étant agencée de sorte que les gaz générés dans ladite première chambre de combustion agissent sur le liquide pour le mettre sous pression et le propulser hors du réservoir et ladite deuxième unité génératrice de gaz étant agencée de sorte qu'au moins dans un mode de fonctionnement, les gaz générés dans ladite deuxième chambre de combustion alimentent le système d'éjection du liquide, notamment pour y être mélangé avec ledit liquide.

Le réservoir, qui communique avec un premier circuit de circulation de l'organe d'éjection, est donc couplé avec la première chambre de combustion (i.e. la chambre de combustion de la première unité génératrice de gaz), tandis que la deuxième chambre de combustion (i.e. celle de la deuxième unité génératrice de gaz) alimente en gaz le second circuit de circulation de l'organe d'éjection. Selon l'invention, le générateur de gaz pyrotechnique comprend un premier allumeur adapté pour mettre à feu le premier chargement pyrotechnique et un deuxième allumeur adapté pour mettre à feu, indépendamment du premier, le deuxième chargement pyrotechnique.

Dans ce cas, le dispositif de pulvérisation peut comprendre un système de commande, notamment un système de commande électrique, adapté à déclencher le premier et le deuxième allumeur, de manière synchrone ou asynchrone.

La gestion du déclenchement du premier et du deuxième allumeur peut ainsi servir à synchroniser l'arrivée du liquide et du gaz à la buse.

Selon un exemple de réalisation, le dispositif de pulvérisation comprend un capteur de température à l'intérieur du réservoir, et un organe de commande commandant l'actionnement du deuxième allumeur en fonction de la valeur de température mesurée à l'intérieur du réservoir.

Selon un autre exemple de réalisation, le dispositif de pulvérisation comprend en outre une vanne pour le contrôle du débit de gaz délivré dans l'organe d'éjection et un capteur de température situé à l'intérieur du réservoir, ladite vanne étant commandée en fonction de la température mesurée par ledit capteur.

Plusieurs exemples ou modes de réalisation sont décrits dans le présent exposé. Toutefois, sauf précision contraire, les caractéristiques décrites en liaison avec un exemple ou mode de réalisation quelconque peuvent être appliquées à un autre exemple ou mode de réalisation.

L'invention sera mieux comprise et ses autres avantages apparaîtront plus clairement à la lumière de la description qui va suivre de modes de réalisation actuellement préférés d'un dispositif conforme à son principe, donnée uniquement à titre d'exemple et faite en référence aux dessins annexés dans lesquels :
- La figure 1 est une représentation schématique d'un dispositif de pulvérisation selon un premier mode de réalisation qui ne fait pas partie de l'invention.
- La figure 2A est une vue en coupe axiale de l'organe d'éjection de la figure 1, selon un exemple de réalisation ;
- La figure 2B illustre un autre exemple de réalisation de l'organe d'éjection ;
- La figure 3 illustre une variante, la qu'elle ne fait pas partie de l'invention, du dispositif de pulvérisation de la figure 1 ;
- La figure 4 est une vue partielle d'un dispositif de pulvérisation selon un deuxième mode de réalisation, qui ne fait pas partie de l'invention.
- La figure 5 est une vue partielle d'un dispositif de pulvérisation selon un mode de réalisation de l'invention ;
- La figure 6 est une variante de mise en oeuvre de l'invention.

La figure 1 illustre schématiquement un dispositif de pulvérisation (ci-après « dispositif») 100 selon un premier mode de réalisation, qui ne fait pas partie de l'invention.

Le dispositif de pulvérisation 100 comprend principalement un réservoir 10 contenant un liquide L, un générateur de gaz pyrotechnique 30, et un organe d'éjection 20 du liquide L.

Le générateur de gaz 30 comprend un corps principal 39 qui forme une chambre de combustion 36 abritant un chargement pyrotechnique 34. Il comprend en outre un allumeur 32 pouvant être déclenché par une unité de commande, notamment une unité de commande électrique (non représentée), et adapté, lorsqu'il est actionné, pour mettre à feu ledit chargement 34.

Dans l'exemple, le générateur de gaz 30 est partiellement contenu à l'intérieur du réservoir 10. Comme illustré sur la figure 1, la chambre de combustion 36 communique, par l'intermédiaire d'un orifice de passage 38 du corps principal 39, avec un espace formant chambre de pressurisation 35 situé à l'intérieur du réservoir et délimité par un organe de séparation mobile 16.

De cette façon, une partie des gaz G générés dans la chambre de combustion 36 lors de sa mise en fonctionnement est délivrée directement à l'intérieur du réservoir 10, dans la chambre de pressurisation 35 du générateur 30, et l'organe de séparation mobile 16 sépare la chambre de pressurisation contenant des gaz G générés par le générateur 30, du liquide L contenu dans le réservoir 10.

L'organe de séparation 16 est par exemple une membrane extensible, adaptée à se déformer sous l'effet de la pression des gaz G pour transmettre cette pression au liquide L contenu dans le réservoir 10.

On note par ailleurs que le réservoir 10 est muni d'un organe pour la délivrance du liquide L, notamment une membrane frangible 13, ouvrable au-delà d'une certaine pression dudit liquide L.

Lorsque le générateur pyrotechnique 30 est mis en fonctionnement, les gaz G issus de la chambre de combustion et contenus dans la chambre de pressurisation agissent sur la surface du liquide par l'intermédiaire de l'organe de séparation 16, qui évite le contact entre le liquide et les gaz et ainsi la formation d'une émulsion.

Au-delà d'un certain seuil de pression (pression générée par les gaz G et transmise via le liquide L), l'organe de délivrance 13 s'ouvre et le liquide L est délivré, sous pression, dans un tuyau 14 reliant le réservoir 10 à l'organe d'éjection 20.

Dans l'exemple, le dispositif est un extincteur d'incendie, et le liquide L est un agent d'extinction notamment du type hydrofluoroéther (HFE) ininflammable, tel que décrit dans la demande de brevet EP 1 782 861. Ce type de matériau présente l'avantage de fournir une haute qualité d'extinction d'incendie sans incidence écologique.

Le chargement pyrotechnique 34 est par exemple constitué d'un composé tel que ceux décrits dans les demandes de brevets WO 2006/134311 ou WO 2007/042735, et notamment ceux essentiellement constitués de nitrate de guanidine et de nitrate de basique de cuivre qui sont bien adaptés dans le cadre de la présente invention. L'homme du métier saura adapter la géométrie, la masse et la composition du chargement pyrotechnique 34 en fonction des débits et des délais de fonctionnement souhaités.

Comme il ressort de la figure 1, le générateur de gaz pyrotechnique 30 comprend en outre au moins un orifice 42 de diamètre adapté au débit de gaz souhaité, débouchant dans la chambre de combustion 36 et relié à un conduit 40 alimentant l'organe d'éjection du liquide 20. Dans toute la suite, on appelle orifice(s) de fuite le ou les orifice(s) de sortie des gaz de combustion communiquant avec l'organe d'éjection 20.

Bien que le chargement pyrotechnique soit de préférence choisi parmi des composés générant peu ou pas d'effluents solides, il n'est pas exclu que des particules solides soient produites et entraînées par le biais du conduit 40 vers l'organe d'éjection 20. Un filtre à particule 44 est donc avantageusement implanté sur le conduit 40 alimentant l'organe d'éjection 20, pour éviter que celui-ci ne soit bouché par les particules solides issues du générateur de gaz 30.

L'organe d'éjection 20, alimenté en agent d'extinction L contenu dans le réservoir 10 par l'intermédiaire du conduit 14, et en gaz issu de la chambre de combustion 36 par l'intermédiaire du conduit 40, est illustré plus en détail sur la figure 2A.

L'organe d'éjection 20 est ici une buse du type dit « bi-fluide ». Elle comporte, dans cet exemple, deux tubes coaxiaux 71, 72, définissant un circuit de circulation interne 73 délimité par le tube 71 de plus petit diamètre, et un circuit de circulation externe 74 défini entre la face externe du tube 71 et la face interne du tube 72 de plus grand diamètre.

Le circuit de circulation interne 73 est relié au conduit 14 communiquant avec le réservoir 10 et le circuit de circulation externe 74 est relié au conduit 40 communiquant avec la chambre de combustion 36.

Dans cet exemple, la buse bi-fluide 20 est une buse à mélange interne, c'est-à-dire que la mise en contact aérodynamique entre le gaz et le liquide est réalisée à l'intérieur de la buse 20.

Pour cela, dans l'exemple, le tube externe 72 comporte un rétrécissement 75 à son extrémité distale. L'extrémité distale 76 du tube interne 71 est, elle, située à l'intérieur du tube externe 72, juste en amont de son rétrécissement 75. Les deux tubes 71, 72 ont donc leurs extrémités décalées l'une par rapport à l'autre, de sorte que les flux de liquide et de gaz convergent à l'intérieur de la buse et entrent en contact dynamique avant de quitter la buse par l'ouverture 77 du tube externe 72.

On notera que, la section d'écoulement du gaz étant réduite à proximité de la sortie du tube interne 71, le gaz est projeté à très grande vitesse vers l'agent d'extinction issu de ce tube 71, en conséquence de quoi l'agent d'extinction L se disperse à travers l'ouverture 77 sous la forme de fines gouttelettes D (voir la figure 1).

Un autre exemple de buse 20' adaptée à être utilisée dans le dispositif de pulvérisation selon la présente invention va à présent être décrit en liaison avec la figure 2B. Les éléments ayant la même fonction que sur la figure 2A comportent les mêmes références numériques additionnées d'un signe prime.

La buse 20' diffère de la buse 20 de la figure 2A en ce que le mélange entre le gaz et le liquide est réalisé par la convergence des deux flux, issus respectivement du circuit de circulation interne 73' et du circuit de circulation externe 74' à la sortie de la buse 20'. On parle donc ici de buse bi-fluide à mélange externe.

Les deux tubes 71', 72' ayant leurs extrémités alignées, le gaz et le liquide sortent de la buse avant d'avoir pu être mélangés.

Comme dans l'exemple précédent, le tube externe 72' est rétréci à son extrémité, de sorte que sa section d'écoulement est progressivement diminuée. La réduction de la section d'écoulement du gaz entraîne une augmentation de sa vitesse, ce qui améliore l'efficacité du mélange.

Le principe de fonctionnement du dispositif de pulvérisation 100 va à présent être décrit plus en détail.

Le dispositif de pulvérisation 100 est actionné par le déclenchement de l'allumeur 32 et, de fait, la combustion du chargement pyrotechnique 34 à l'intérieur de la chambre de combustion 36.

Sous l'effet de la pression, des gaz résultant de cette combustion s'échappent par l'orifice de passage 38 du corps principal 39, et s'introduisent dans la chambre de pressurisation 35 contenue à l'intérieur du réservoir 10 et ici délimitée par la membrane déformable 16 d'une part et le corps principal 39 de générateur de gaz d'autre part.

Du fait de l'expansion des gaz, la membrane 16 se déforme peu à peu et le volume de la chambre de pressurisation 35 augmente. La pression des gaz G est transmise à l'agent d'extinction L par l'intermédiaire de la membrane 16.

Sous l'effet de la pression du liquide L, l'organe de délivrance 13 s'ouvre et l'agent est propulsé hors du réservoir 10 par son ouverture 12 débouchant vers la conduite 14.

Dans le même temps, une partie des gaz contenus dans la chambre de combustion 36 passe par l'orifice 42 et se déplace, à travers le conduit 40, jusqu'à la buse de pulvérisation 20.

Ces gaz étant encore chauds, ils transmettent leur chaleur à l'agent d'extinction L une fois dans la buse 20. Ainsi, les gaz de combustion sont refroidis tandis que l'agent d'extinction est, lui, réchauffé et sa viscosité, diminuée.

Gaz et liquide entrent finalement en contact, de sorte que le liquide est pulvérisé hors de la buse 20 sous forme de fines gouttelettes D dirigées de préférence vers l'incendie à éteindre F.

On comprend ici que le flux de gaz est mis en turbulence dans la zone d'arrivée du liquide au niveau de la buse. Le gaz éclate le liquide et projette des microgouttelettes vers la cible.

Après fonctionnement, la dépressurisation de la chambre de combustion 36 est réalisée grâce à l'orifice de sortie de la buse 20. Des organes de dépressurisation supplémentaires, s'ils peuvent être prévus, ne sont toutefois pas nécessaires.

Sur la figure 3, on a représenté le même dispositif de pulvérisation 100 selon une variante avantageuse de réalisation, la qu'elle ne fait pas partie de l'invention.

Dans ce mode de réalisation, le dispositif 100 comporte en outre un capteur de température 54 situé à l'intérieur du réservoir 10 et de préférence en contact avec le liquide L contenu dans ce réservoir, une vanne pilotable 50 sur le conduit 40 de transport de gaz et un organe de pilotage 52 de la vanne en fonction de la ou des valeurs mesurées par le capteur de température 54. Ainsi selon la température du liquide L et donc selon sa viscosité, la vanne 50 est pilotée pour ajuster le débit de gaz, et la juste proportion de gaz est injectée dans la buse 20 assurant la qualité d'atomisation du liquide requise.

Dans certains cas, le liquide à pulvériser L présentera une viscosité suffisamment faible et, de manière générale, une température suffisamment élevée, pour que sa diffusion se fasse efficacement sans chauffage ou mélange préalable avec du gaz. L'organe de pilotage de la vanne pourra commander sa fermeture complète lors de la pulvérisation et la buse fonctionnera comme une buse mono-fluide liquide. Dans ce cas, le dispositif sera muni d'un organe de régulation de la pression dans la chambre de combustion du générateur de gaz, par exemple un orifice de fuite pour les gaz, commandé à l'ouverture ou à la fermeture en fonction de la pression dans le générateur de gaz. Cet organe de régulation pourra notamment être constitué par la vanne 50 elle-même, celle-ci étant configurée pour prendre une position dans laquelle le conduit 40 est fermé mais une partie des gaz contenus dans la chambre de combustion peut être déviée vers l'extérieur.

Sur la figure 4, on a représenté de manière schématique et partielle un dispositif de pulvérisation 200 selon un deuxième mode de réalisation, qui ne fait pas partie de l'invention.

Les éléments non représentés doivent être considérés comme étant identiques à ceux décrits en liaison avec le premier mode de réalisation (figures 1 à 3), et ne sont donc pas décrits une nouvelle fois.

Le dispositif 200 diffère de celui décrit précédemment par la configuration de son générateur de gaz 130.

Comme illustré sur la figure 4, le générateur de gaz 130 comporte ici une première unité génératrice de gaz 81 et une deuxième unité génératrice de gaz 82, comprenant chacune une chambre de combustion 36a, 36b et au moins un chargement pyrotechnique 34a, 34b logé dans ladite chambre 36a, 36b, et le générateur de gaz 130 comporte en outre un allumeur 32 relié aux deux unités génératrices de gaz 81, 82 et adapté pour mettre à feu conjointement les deux chargements pyrotechniques 34a, 34b.

Dans cet exemple, la première chambre de combustion 36a communique avec une chambre de pressurisation 35 à l'intérieur du réservoir 10 par au moins un orifice de passage 38. Tous les gaz G1 générés dans la première chambre de combustion 36 sont délivrés à l'intérieur du réservoir, dans la chambre de pressurisation 35 délimitée par un élément de transmission 16 du type membrane déformable identique à celle de la figure 1. Comme dans le premier mode de réalisation décrit précédemment, les gaz G1 contenus dans la chambre de pressurisation agissent sur le liquide L. Dans l'exemple représenté, cette action est indirecte et se fait par l'intermédiaire de l'élément de transmission 16.

La deuxième chambre de combustion 36b est ici reliée à la buse 20, par l'intermédiaire d'un conduit 40. En particulier, dans l'exemple, le ou les orifice(s) de fuite 42 de la deuxième chambre de combustion 36b communiquent exclusivement avec la buse 20.

Autrement dit, selon ce deuxième mode de réalisation, une chambre de combustion est adaptée pour générer des gaz G1 destinés à pressuriser le liquide L et à le propulser vers l'organe d'éjection 20, tandis que la deuxième chambre de combustion, indépendante de la première, a vocation à alimenter l'organe d'éjection en gaz G2.

De cette façon, les fonctions d'expulsion du liquide d'extinction et d'alimentation en gaz sont découplées. Le premier et le second chargement pyrotechnique peuvent être choisis indépendamment l'un de l'autre, pour satisfaire aux contraintes propres à leur fonction respective.

De manière avantageuse, le deuxième chargement pyrotechnique peut être constitué d'un composé du type de ceux décrits dans la demande de brevet WO 2009/095578, générateur d'azote (gaz d'extinction inertant), comprenant par exemple essentiellement de l'azodicarbonamide et une charge réductrice azotée, le premier chargement pyrotechnique pouvant alors contribuer à l'apport de chaleur nécessaire à leur décomposition.

Sur la figure 5, on a représenté de manière schématique et partielle un dispositif de pulvérisation 300 selon un mode de réalisation de la présente invention.

Les éléments non représentés et/ou non décrits doivent être considérés comme étant identiques à ceux décrits en liaison avec les premier et second modes de réalisation (figures 1 à 4).

Le dispositif 300 diffère de celui de la figure 4 uniquement par le fait que son générateur pyrotechnique 230 comprend deux allumeurs distincts 32a, 32b, le premier des deux allumeurs étant configuré pour allumer exclusivement le ou les premier(s) chargement(s) pyrotechnique(s) 34a situé(s) dans la première chambre de combustion 36a de la première unité génératrice de gaz 81 et le deuxième allumeur 42b étant configuré pour allumer exclusivement le ou les deuxième(s) chargement(s) 34b situé(s) dans la deuxième chambre de combustion 36b de la deuxième unité génératrice de gaz 82.

On comprend que le premier et le deuxième allumeur peuvent être déclenchés par une unité de commande commune ou par des unités de commande propres, notamment des unités de commande électriques.

Selon les besoins, le premier et le deuxième allumeur peuvent être déclenchés de manière synchrone ou asynchrone.

On préférera généralement gérer le déclenchement des allumeurs de telle sorte que le gaz d'atomisation arrive à la buse avec un léger retard par rapport au liquide. Un déclenchement asynchrone des deux allumeurs, avec un léger retard de déclenchement du deuxième allumeur, permet de limiter la pression nécessaire du liquide au niveau du réservoir (de l'ordre de 5 à 10 bars) et de la buse (de l'ordre de 5 bars).

Dans l'exemple illustré sur la figure 5, un capteur de température 54 est prévu à l'intérieur du réservoir 10, de préférence en contact avec l'agent d'extinction L. Un organe de mise à feu 56 formant unité de commande pour le deuxième allumeur 32b, est relié à ce capteur de température 54, ainsi qu'au deuxième allumeur 32b décrit précédemment.

Le deuxième allumeur 32b allumant le deuxième chargement pyrotechnique 34b peut ainsi être seulement mis à feu si les conditions de température auxquelles est soumis le dispositif de pulvérisation 300 nécessitent un fonctionnement de la buse en régime bi-fluide pour assurer une bonne atomisation de l'agent d'extinction L. Dans le cas contraire, il n'est pas mis à feu et la buse 20 fonctionne alors comme une buse mono-fluide alimentée uniquement avec l'agent d'extinction.

Comme illustré sur la figure 6, les deux unités génératrices de gaz 81, 82 et leurs allumeurs respectifs 32a, 32b peuvent aussi être espacés. Tous les autres aspects restant, par ailleurs, identiques à ceux décrits en référence à la figure 5.

## Revendications

1. Dispositif de pulvérisation (300, 400) d'un liquide (L), comprenant :
- un réservoir (10) contenant le liquide à pulvériser (L),
- au moins un organe d'éjection du liquide (20), en communication avec ledit réservoir (10),
- un générateur de gaz pyrotechnique (230; 330) pour la pressurisation du liquide à l'intérieur dudit réservoir et la propulsion de celui-ci mis sous pression hors dudit réservoir, l'organe d'éjection (20) étant, au moins dans un mode de fonctionnement, en communication avec le générateur de gaz (230; 330) de telle manière à pouvoir être alimenté par du gaz généré par ledit générateur (230, 330), **caractérisé en ce que** le générateur de gaz (230, 330) comprend une première unité génératrice de gaz (81) comportant une première chambre de combustion (36a) abritant au moins un premier chargement pyrotechnique (34a), et une deuxième unité génératrice de gaz (82) comportant une deuxième chambre de combustion (36b) abritant au moins un deuxième chargement pyrotechnique (34b), ladite première unité génératrice de gaz (81) étant agencée de sorte que les gaz générés dans ladite première chambre de combustion (36a) agissent sur le liquide (L) pour le mettre sous pression et le propulser hors du réservoir (10) et ladite deuxième unité génératrice de gaz (82) étant agencée de sorte qu'au moins dans un mode de fonctionnement, les gaz générés dans ladite deuxième chambre de combustion (36b) alimentent l'organe d'éjection (20) du liquide,
et **en ce que** le générateur de gaz pyrotechnique (230; 330) comprend un premier allumeur (32a) adapté pour mettre à feu le premier chargement pyrotechnique (34a) et un deuxième allumeur (32b) adapté pour mettre à feu, indépendamment du premier, le deuxième chargement pyrotechnique (34b).

2. Dispositif de pulvérisation (300, 400) d'un liquide (L) selon la revendication 1, dans lequel le générateur de gaz (230, 330) comprend au moins une chambre de combustion (36a, 36b) abritant un chargement pyrotechnique (34a, 34b), l'organe d'éjection (20) est une buse, et au moins dans un mode de fonctionnement, la buse est en communication directe avec ladite chambre de combustion (36a, 36b) de telle manière à pouvoir être alimentée par du gaz généré par ledit chargement pyrotechnique.

3. Dispositif de pulvérisation (300, 400) selon la revendication 1 ou 2, dans lequel l'organe d'éjection (20) est une buse bi-fluide.

4. Dispositif de pulvérisation (300, 400) selon la revendication 3, dans lequel la buse bi-fluide (20) est une buse à mélange interne.

5. Dispositif de pulvérisation (300, 400) selon la revendication 3, dans lequel la buse bi-fluide (20) est une buse à mélange externe.

6. Dispositif de pulvérisation (300, 400) selon l'une quelconque des revendications 1 à 5, dans lequel le générateur de gaz (230; 330) est placé au moins en partie à l'intérieur dudit réservoir (10).

7. Dispositif de pulvérisation (300, 400) selon l'une quelconque des revendications 1 à 6, dans lequel le générateur de gaz (230, 330) est configuré pour une action directe des gaz libérés sur le liquide (L).

8. Dispositif de pulvérisation (300, 400) selon l'une quelconque des revendications 1 à 6, dans lequel le générateur de gaz (230; 330) est configuré pour une action indirecte des gaz sur le liquide (L), via un organe mobile de séparation (16).

9. Dispositif de pulvérisation (300, 400) selon la revendication 8, dans lequel l'organe mobile de séparation (16) est une membrane déformable, notamment une membrane extensible.

10. Dispositif de pulvérisation (300, 400) selon la revendication 8, dans lequel l'organe mobile de séparation (16) est un piston coulissant.

11. Dispositif de pulvérisation (300, 400) selon l'une quelconque des revendications 1 à 10, comprenant en outre un capteur de température (54) à l'intérieur du réservoir (10) et un organe de commande (52) commandant l'actionnement du deuxième allumeur (32b) en fonction de la valeur de température mesurée à l'intérieur du réservoir (10).

12. Dispositif de pulvérisation (300, 400) selon l'une quelconque des revendications 1 à 11, comprenant en outre une vanne (50) pour le contrôle du débit de gaz délivré dans l'organe d'éjection (20) et un capteur de température (54) situé à l'intérieur du réservoir (10), ladite vanne (50) étant commandée en fonction de la température mesurée par ledit capteur (54).

## Patentansprüche

1. Vorrichtung zur Zerstäubung (300, 400) einer Flüssigkeit (L), umfassend:
- einen Tank (10), der die zu zerstäubende Flüssigkeit (L) enthält,
- mindestens ein Flüssigkeitsausstoßelement (20), das mit dem Tank (10) in Verbindung steht,
- einen pyrotechnischen Gasgenerator (230; 330) zum Druckbeaufschlagen der Flüssigkeit in dem Tank und zum Heraustreiben dieser unter Druck stehenden Flüssigkeit aus dem Tank, wobei das Ausstoßelement (20) zumindest in einer Betriebsart in Verbindung mit dem Gasgenerator (230; 330) steht, sodass es mit durch den Generator (230, 330) erzeugtem Gas versorgt werden kann,
**dadurch gekennzeichnet, dass** der Gasgenerator (230, 330) eine erste Gasgeneratoreinheit (81) mit einer ersten Brennkammer (36a), die mindestens eine erste pyrotechnische Ladung (34a) enthält, und eine zweite Gasgeneratoreinheit (82) mit einer zweiten Brennkammer (36b) umfasst, die mindestens eine zweite pyrotechnische Ladung (34b) enthält, wobei die erste Gasgeneratoreinheit (81) so angeordnet ist, dass die in der ersten Brennkammer (36a) erzeugten Gase auf die Flüssigkeit (L) einwirken, um sie unter Druck zu setzen und aus dem Tank (10) herauszutreiben, und die zweite Gasgeneratoreinheit (82) so angeordnet ist, dass die in der zweiten Brennkammer (36b) erzeugten Gase zumindest in einer Betriebsart das Flüssigkeitsausstoßelement (20) versorgen,
und dass der pyrotechnische Gasgenerator (230; 330) einen ersten Zünder (32a) zum Zünden der ersten pyrotechnischen Ladung (34a) und einen zweiten Zünder (32b) zum Zünden der zweiten pyrotechnischen Ladung (34b) unabhängig von der ersten umfasst.

2. Vorrichtung zur Zerstäubung (300, 400) einer Flüssigkeit (L) nach Anspruch 1, wobei der Gasgenerator (230, 330) mindestens eine Brennkammer (36a, 36b) umfasst, die eine pyrotechnische Ladung (34a, 34b) enthält, das Ausstoßelement (20) eine Düse ist und zumindest in einer Betriebsart die Düse in direkter Verbindung mit der Brennkammer (36a, 36b) steht, sodass sie durch von der pyrotechnischen Ladung erzeugtes Gas versorgt werden kann.

3. Vorrichtung zur Zerstäubung (300, 400) nach Anspruch 1 oder 2, wobei das Ausstoßelement (20) eine Bi-Fluid-Düse ist.

4. Vorrichtung zur Zerstäubung (300, 400) nach Anspruch 3, wobei die Bi-Fluid-Düse (20) eine Innenmischdüse ist.

5. Vorrichtung zur Zerstäubung (300, 400) nach Anspruch 3, wobei die Bi-Fluid-Düse (20) eine Außenmischdüse ist.

6. Vorrichtung zur Zerstäubung (300, 400) nach einem der Ansprüche 1 bis 5, wobei der Gasgenerator (230; 330) zumindest teilweise innerhalb des Tanks (10) angeordnet ist.

7. Vorrichtung zur Zerstäubung (300, 400) nach einem der Ansprüche 1 bis 6, wobei der Gasgenerator (230, 330) für eine direkte Wirkung der freigesetzten Gase auf die Flüssigkeit (L) ausgelegt ist.

8. Vorrichtung zur Zerstäubung (300, 400) nach einem der Ansprüche 1 bis 6, wobei der Gasgenerator (230; 330) für eine indirekte Wirkung der Gase auf die Flüssigkeit (L) über ein bewegliches Trennelement (16) ausgelegt ist.

9. Vorrichtung zur Zerstäubung (300, 400) nach Anspruch 8, wobei das bewegliche Trennelement (16) eine verformbare Membran, insbesondere eine dehnbare Membran, ist.

10. Vorrichtung zur Zerstäubung (300, 400) nach Anspruch 8, wobei das bewegliche Trennelement (16) ein Gleitkolben ist.

11. Vorrichtung zur Zerstäubung (300, 400) nach einem der Ansprüche 1 bis 10, ferner umfassend einen Temperatursensor (54) innerhalb des Tanks (10) und ein Steuerelement (52), das die Betätigung des zweiten Zünders (32b) in Abhängigkeit von dem im Inneren des Tanks (10) gemessenen Temperaturwert steuert.

12. Vorrichtung zur Zerstäubung (300, 400) nach einem der Ansprüche 1 bis 11, ferner umfassend ein Ventil (50) zum Steuern des in das Ausstoßelement (20) abgegebenen Gasdurchsatzes und einen Temperatursensor (54), der sich innerhalb des Tanks (10) befindet, wobei das Ventil (50) in Abhängigkeit von der gemessenen Temperatur des Sensors (54) gesteuert wird.

## Claims

1. A spray device (300, 400) for spraying a liquid (L), the device comprising:
• a tank (10) containing the liquid (L) for spraying;
• at least one liquid ejector member (20) in communication with said tank (10); and
• a pyrotechnic gas generator (230; 330) for pressurizing the liquid inside said tank and propelling it under pressure out from said tank;
the device being, in at least one mode of operation, the ejector member (20) is in communication with the gas generator (230; 330) in such a manner as to enable it to be fed with the gas generated by said generator (230; 330),
**characterized in that** the gas generator (230; 330) has a first gas generator unit (81) having a first combustion chamber (36a) housing at least one first pyrotechnic charge (34a), and a second gas generator unit (82) comprising a second combustion chamber (36b) housing at least one second pyrotechnic charge (34b), said first chamber gas generator unit (81) being arranged in such a manner that the gas generated in said first combustion chamber (36a) acts on the liquid (L) to pressurize it and to propel it out from the tank (10), and said second gas generator unit (82) being arranged so that, in at least one mode of operation, the gas generated in said second combustion chamber (36b) feeds the liquid ejector member (20), and **in that**
the pyrotechnic gas generator (230; 330) includes a first ignitor (32a) adapted to fire the first pyrotechnic charge (34a), and a second ignitor (32b) adapted to fire the second pyrotechnic charge (34b) independently of the first.

2. A spray device (300, 400) for spraying a liquid (L), according to claim 1, wherein the gas generator (230, 330) comprises at least one combustion chamber (36a, 36b) housing a pyrotechnic charge (34a, 34b), the ejector member (20) is a nozzle, and, in at least one mode of operation, the nozzle is in direct communication with said combustion chamber (36a, 36b) in such a manner as to be capable of being fed with the gas generated by said pyrotechnic charge.

3. A spray device (300, 400) according to claim 1 or claim 2, wherein the ejector member (20) is a two-fluid nozzle.

4. A spray device (300, 400) according to claim 3, wherein the two-fluid nozzle (20) is an internal mixer nozzle.

5. A spray device (300, 400) according to claim 3, wherein the two-fluid nozzle (20) is an external mixer nozzle.

6. A spray device (300, 400) according to any one of claims 1 to 5, wherein the gas generator (30) is located at least in part inside said tank (10).

7. A spray device (100, 200, 300, 400) according to any one of claims 1 to 6, wherein the gas generator (230; 330) is configured for the gas that is released to act directly on the liquid (L).

8. A spray device (300, 400) according to any one of claims 1 to 6, wherein the gas generator (230; 330) is configured for the gas to act indirectly on the liquid (L) via a movable separator member (16).

9. A spray device (300, 400) according to claim 8, wherein the movable separator member (16) is a deformable membrane, in particular a flexible membrane.

10. A spray device (300, 400) according to claim 8, wherein the movable separator member (16) is a slidable piston.

11. A spray device (300, 400) according to any one of claims 1 to 10, further including a temperature sensor (54) inside the tank (10) and a control member (52) controlling the actuation of the second ignitor (32b) as a function of the temperature value measured inside the tank (10).

12. A spray device (300, 400) according to any one of claims 1 to 11, further including a valve (50) for controlling the flow rate of gas delivered into the ejector member (20) and a temperature sensor (54) situated inside the tank (10), said valve (50) being controlled as a function of the temperature measured by said sensor (54).
